# EUROPÄISCHE PATENTSCHRIFT

(11) **EP 0 030 036 B1**
(45) Veröffentlichungstag und Bekanntmachung des Hinweises auf die Patenterteilung: **25.07.1984**
(21) Anmeldenummer: 80107554.0
(22) Anmeldetag: 03.12.1980
(51) Int. Cl.: A47K 3/00

(54) **Ansatzmöbel für Badewannen**
Additional furniture for bath tubs
Meuble d'appoint pour baignoire

(30) Priorität: 04.12.1979 DE 2948717
(43) Veröffentlichungstag der Anmeldung: 10.06.1981
(73) Patentinhaber: GASPAR FORMENBAU AG, CH-8600 Dübendorf Zürich (CH)
(72) Erfinder: Pauli, Ueli, CH-8803 Rüschlikon (CH)
(74) Vertreter: Rossel, Albert

## Beschreibung

Die Erfindung bezieht sich auf ein Ansatzmöbel gemäss Oberbegriff des Anspruches 1.

Die Verwendung solcher Ansatzmöbel erstreckt sich insbesondere auf die Unterbringung von Utensilien verschiedenster Art in Verbindung mit einer Badewanne, insbesondere also auf die leicht zugängliche und doch ästhetisch befriedigende Unterbringung von Bade- und Waschutensilien, aber auch von anderen Gebrauchsgegenständen.

Ein als Badewannentisch ausgebildetes Ansatzmöbel der vorgenannten Art ist bekannt aus der DE-OS 25 27 514. Dort erstreckt sich ein Ablagebrett quer über die Breite der Wanne und stützt sich auf beiden Wannenrändern ab, während an einer Seitenkante dieses Ablagebrettes ein neben der Wanne hängendes Ablagefach vorgesehen ist. Diese Ausbildung hat zur Folge, dass die Zugänglichkeit des Wanneninnenrandes für den Benützer durch das die Wannenbreite übergreifende Ablagebrett beeinträchtigt ist. Eine sichere Halterung des Ablagebrettes gegen Verschiebung in Querrichtung zum Wannenrand ist nicht ohne weiteres gegeben, so dass die Benützung Aufmerksamkeit im Hinblick auf ein mögliches Abrutschen des Brettes von einem Wannenrand und Herabfallen in den Wanneninnenraum erfordert.

Aus der US-PS 4 100 628 ist u. a. ein Ansatzmöbei bekannt geworden, mit einer über den Wannenrand gestülpten Tragvorrichtung, an deren äusserem Hängerteil nach aussen abstehende, offene Tablare verschiedener Grösse angeordnet sind. Der sich an der Oberkante des Wannenrandes befindende Teil ist als Abstellfläche für Badeutensilien nicht geeignet, da es sich um eine gewölbte Fläche handelt. Die auf den äusseren Tablaren plazierten Gegenstände sind für den Badenden nicht sichtbar. Um diese zu ergreifen, muss er sich in der Wanne erheben.

In der US-PS 2 896 895 ist eine am Wannenrand befestigbare Klemme beschrieben, die auf der Oberseite eine der Breite der Oberkante des Wannenrandes entsprechende, ebene Abstellfläche, auf der Innenseite eine an die Klemme montierte Seifenschale und auf der Aussenseite eine Rolle zur Aufnahme von Badetüchern aufweist. Die vom Badenden benützbare Abstellfläche ist sehr begrenzt und die relativ weit in das Innere der Wanne reichende Seifenschale ist für den Badenden ein zusätzlicher Störfaktor.

Ziel der Erfindung ist eine wesentliche Erhöhung des Badekomforts, insbesondere dadurch, dass die angebotenen Abstellflächen umfang-und variantenreich sind. Das Ansatzmöbel soll einerseits der Aufbewahrung persönlicher Gegenstände, wie z. B. Brille, Schmuck, etc. sowie der Bade- oder Nachpflegeutensilien anderseits, dienen und gegen Spritzwasser geschützte, abgedeckte, vom Badenden mühelos erreichbare Abstellflächen sowie z. B. wassergeschützte Schubladen, aufweisen. Zudem soll sich das Ansatzmöbel, insbesondere im Hinblick auf das Anbringen an Badewannen, durch einfache und sichere Halterung auszeichnen, ohne dass bauliche Eingriffe oder Veränderungen an der Badewanne erforderlich sind.

Die Aufgabe wird erfindungsgemäss durch die im kennzeichnenden Teil des Anspruches 1 erwähnten Merkmale gelöst.

Bei dieser erfindungsgemässen Konstruktion ermöglicht das vertikale Stützteil des insgesamt im wesentlichen winkelförmigen Möbelkörpers durch Anlage an der Wannenaussenseite eine einfache und sichere Abstützung gegen in Richtung zur Wannenaussenseite auf den Möbelkörper einwirkende Kippmomente infolge der Gewichtsbelastung durch den Möbelkörper selbst und an ihm untergebrachte Gegenstände. Das Eigengewicht des Vertikalen Stützteils, das sich an der Wannenaussenseite befindet, kann andererseits ohne Schwierigkeit so bemessen werden, dass ein Kippen zum Wanneninnenraum ausgeschlossen ist. Das gegenüber der inneren Vertikalfläche des Stützteils horizontal vorspringende Tragteil des Möbelkörpers ruht hierbei auf einem Wannenrand und kann mit einfachen Mitteln gegen Abrutschen in Seitenrichtung gesichert werden, ohne dass eine den Wanneninnenraum übergreifende Ausbildung des Tragteils erforderlich wäre.

Bei der in den Ansprüchen 5 und 6 gekennzeichneten Weiterbildung des Erfindungsgegenstandes ermöglicht eine Roll- oder Gleitlagerung an der Unterseite des Tragteils des Möbelkörpers eine bequeme Verschiebung des Ansatzmöbels längs der tragenden Kante der Badewanne. Dies erweist sich vor allem in Hinblick auf die allgemein beengten Platzverhältnisse in Badezimmern als ein wesentlicher Benützungsvorteil. Ausserdem kann das Ansatzmöbel ohne weiteres durch Abheben vom Wannenrand entfernt werden, so dass keine Behinderung bei Reinigungsarbeiten und dergleichen auftritt.

In weiterer Ausgestaltung wird die Verschiebung des Ansatzmöbels durch eine Roll- oder Gleitabstützung an der Innenseite des Stützteils erleichtert. Im Hinblick auf die unterschiedliche Neigung der Wannenaussenfläche kann hierzu besonders vorteilhaft eine horizontale Verstellbarkeit dieser Roll- oder Gleitabstützung vorgesehen werden. Dies ermöglicht, für die verschiedenen Ausbildungsformen des Badewannenrandes eine ausreichend genau vertikale Lageeinstellung des Stützteils und entsprechend eine horizontale Lageeinstellung des Tragteils mit seinen Auflageflächen und dergleichen.

Das Ansatzmöbel ermöglicht eine vielseitige Ausstattung mit Ablagefläche, Aufnahmefächern und Ausparungen für die Unterbringung verschiedenster Gebrauchsgegenstände. Für die Verwendung an Badewannen kann insbesondere mit Vorteil die zum Wanneninnenraum hin gerichtete Stirnseite des Tragteils mit einer ausziehbaren oder ausschwenkbaren Ablage versehen werden. Die Oberseite des Tragteils lässt sich insgesamt als Ablagefläche verwenden, wozu vorteilhaft ein diese Oberseite umgebender Rand vorgesehen wird. Das Tragteil kann ferner ein ausschwenkbares Oberteil mit Ablagefläche erhalten. Durch diese auschwenkbaren oder ausziehbaren Ablageelemente steht für den Benützer je nach Wunsch eine umfangreiche Ablagemöglichkeit über dem Wanneninnenraum zur Verfügung, der jedoch bei Bedarf einfach durch Einschwenken oder Einschieben der betreffenden Elemente wieder freigelegt werden kann.

Weiterhin können auch die Seitenflächen des Tragteils sowie auch des sich vertikal nach unten erstreckenden Stützteils mit vorzugsweise ausziehbaren Ablagefächern oder auch bei beengten Platzverhältnissen nur mit Aussparungen für frei zugängliche, feste Ablageflächen versehen werden. Diese Ausführung erfordert geringen zusätzlichen Platzbedarf in Richtung quer zur Wannenaussenfläche. Für die Unterbringung von Gebrauchsgegenständen, wie Flaschen, Behälter und dergleichen, die aus ästhetischen Gründen bei der Aufbewahrung verdeckt werden sollen, empfiehlt sich eine Ausbildung des Tragteils mit einem abklappbaren oder abhebbaren Oberteil zur Bildung eines allseitig geschlossenen, jedoch bei Bedarf leicht zugänglichen Innenraumes. Weiterhin können ausschwenkbare Ablagefächer etagenförmig übereinander angeordnet werden, so dass ein Fächer von in ihrer Horizontalstellung veränderlichen Flächenelementen zur Verfügung steht. Im übrigen bietet auch die auf der Wannenaussenseite liegende Aussenfläche der Tragteils und des nach unten anschliessenden Stützteils ebenso wie die Seitenflächen im Bereich ausserhalb der Wanne die Möglichkeit einer vielfältig etagenförmig abgestuften Anordnung von Ablageflächen und Aufnahmefächern sowie gegebenenfalls Schubladen oder Schwenkladen.

Weitere Merkmale und Vorteile der Erfindung werden anhand der in den Zeichnungen dargestellten Beispielsausführungen von Ansatzmöbeln für Badewannen erläutert. Hierin zeigen :
Figur 1 ein Ansatzmöbel mit winkelförmigem Möbelkörper, aufgehängt an einem Badewannenrand, in perspektivischer Darstellung,
Figur 1a eine Seitenansicht des Ansatzmöbels gemäss Fig. 1 mit einem Querschnitt des Wannenrandes,
Figur 1 eine Ansicht der Aussenseite des Ansatzmöbels gemäss Blickrichtung Ib-Ib in Fig.1a,
Figur 1c einen Querschnitt des Möbelkörpers gemäss Schnittebene in Fig. 1 b,
Figur 2 einen Vertikalschnitt des Möbelkörpers gemäss Fig. 1 mit einem Querschnitt des Wannenrandes für eine andere Wannenausführung, gemäss Schnittebene 11-11 in Fig. 3,
Figur 3 einen Horizontalschnitt des Möbelkörpers gemäss Schnittebene 111 in Fig. 2,
Figur 4a einen Horizontalschnitt des Möbelkörpers im untersten Bereich des Stützteils zur Darstellung einer Konstruktionseinheit zur horizontal verstellbaren Abstützung des Möbelkörpers,
Figur 4b einen Teil-Vertikalschnitt der horizontal verstellbaren Abstützung gemäss Schnittebenen IVb-IVb in Fig. 4a,
Figur 5 eine perspektivische Darstellung einer Abwandlung eines Ansatzmöbels an einer Badewanne mit einer Mehrzahl von an verschiedenen Seiten angeordneten Schubladen,
Figur 6 eine perspektivische Darstellung mit Blickrichtung von der Wanneninnenseite auf den tragenden Teil eines Ansatzmöbels mit einer Kombination von Schub- und Schwenklade, und
Figur 7 eine perspektivische Darstellung eines Ansatzmöbels, dessen tragender Teil etagenförmig angeordnete Schwenkladen aufweist.

Der in Fig. 1 dargestellte Möbelkörper 1 besteht aus einem im wesentlichen in Vertikalrichtung über den Wannenrand 21 der Badewanne sich erstreckenden und sich in Horizontalrichtung an der Wannenrand 21 der Badewanne 20 abstützenden Teil 2 sowie einem horizontal nach der Innenseite der Badewanne 20 und über den Badewannenrand 21 verlaufenden, tragenden Teil 3, der auf der Oberkante 21a des Wannenrandes 21 ruht. An der Oberseite des Tragteils 3 ist eine offene Ablagefläche 31 mit umgebendem Rand 31a gebildet. Diese Ablage befindet sich, wie aus Fig. 1 hervorgeht, in benützungsgerechter Lage sowohl bezüglich der Badewanne 20, wie auch beispielsweise einer in geringem Abstand daneben angeordneten Sanitärinstallation 22. An der Aussenseite des Tragteils 3 ist ein offenes, durch Ränder 32a teilweise abgedecktes Ablagefach 32 gebildet, woran sich nach unten an der Aussenseite des Stützteils 2 etagenförmige, in gleicher Weise ausgebildete, offene Aufnahmefächer 33 anschliessen.

Ferner sind an den Seitenflächen des Stützteils 2 und des Tragteils 3 weitere, offene Ablagefächer 35 vorgesehen. Es ergibt sich so eine praktisch von allen Seiten zugängliche Anordnung von Ablagefächern unterschiedlicher Grösse für die Unterbringung von Gegenständen verschiedenster Grösse.

An der über der Wanne 20 befindlichen Innenseite des Tragteils 3 ist eine ausschwenkbare, um eine Achse Z drehbar gelagerte Schwenklade 34 vorgesehen. Letztere kann in Richtung des Pfeiles P nach der Innenseite der Badewanne 20 ausgeschwenkt werden. Auf diese Weise wird nicht nur eine für den Benützer der Wanne zugängliche Aufnahme für Utensilien gebildet, sondern auch eine über dem Wanneninnenraum befindliche Ablagefläche. Gleichwohl kann dieses über den Wanneninnenrand vorstehende Teil sehr leicht und rasch wieder entfernt werden, so dass der Wanneninnenraum für den Benützer frei zugänglich wird.

In den Fig. 1a, 1b und 1c ist die Konstruktion des Möbelkörpers 1 im einzelnen dargestellt. Die bereits anhand von Fig. 1 erläuterten Elemente finden sich mit den gleichen Bezugsziffern, jedoch ohne weitere Erläuterung.

In Fig. 1a ist im einzelnen die Auflage des Tragteils 3 an der Oberkante des Wannenrandes 21 dargestellt. Hierzu ist die Unterseite 5 des über der Wannenoberkante 21a vorspringenden Abschnittes des Tragteils 3 mit einer Roll-Lagerung 7 versehen, die eine Verschiebung in Längsrichtung des Wannenrandes ermöglicht. Gegebenenfalls kann anstelle dieser Konstruktion eine einfachere Gleitlagerung angewendet werden. Die im Beispielsfall vorgesehenen Rollen 7a der Lagerung 7 sind mit ihren Achsen Y₁ quer zur Längsrichtung des Wannenrandes gelagert. Zur Sicherung am Wannenrand gegen Querverschiebung ist eine um eine Achse X schwenkbar gelagerte Halteklaue 10 vorgesehen, die ihrerseits mit einer Rolle 8 an der Innenseite des Wannenrandes angreift und den Oberteil des Möbelkörpers 1 gegen den Wannenrand zieht. Hierzu ist eine Gegenabstützung in Form eines Gleitlagerelementes 9 an der Innenfläche 4 des Stützteils 2 vorgesehen, um die leichte Verschiebbarkeit des Möbelkörpers längs des Wannenrandes zu wahren.

Weiterhin ist am unteren Ende des Stützteiles 2 eine gegen die Aussenseite des Wannenrandes wirkende Roll-Lagerung 6 mit quer zur Wannenaussenseite verschiebbarem und festsetzbarem Halter 6a sowie mit einer Stützrolle 6b angeordnet. Mittels dieser einstellbaren Abstützung, die infolge der Rolle ebenfalls zu keiner Behinderung der Längsverschiebung am Wannenrand 21 führt, kann eine genau vertikale Lage des Stützteils 2 und damit eine genau horizontale Lage der verschiedenen Ablageflächen trotz unterschiedlicher Ausbildung und Neigung der Wannenaussenfläche erreicht werden. In Fig. 1a ist strichliniert eine im wesentlichen vertikal angeordnete Wannenaussenfläche angedeutet, während die voll ausgezogene Linie eine nach innen geneigte Ausbildung der Wannenaussenfläche zeigt. Beiden Ausführungen kann durch die erwähnte Querverstellung der Roll-Lagerung 6 Rechnung getragen werden. Auch hier kommt gegebenenfalls eine einfachere Gleitabstützung anstelle einer Roll-Lagerung in Betracht.

In der Ausführung nach Fig. 1a umfasst das Stützteil 2 zwei übereinander angeordnete Etagen 2a und 2b, wobei letztere durch ein eingesetztes Ablagefach 2c nochmals unterteilt ist. Die beiden Etagen des Stützteils 2 und das Tragteil 3 mit seinem ausschwenkbaren Ablagefach 34 sind an einer vertikalen, im Möbel zentral angeordneten Tragplatte 14 befestigt und zwar mittels federnder Rastverbindungen 14c, die im einzelnen aus dem Querschnitt gemäss Fig. 1c ersichtlich sind.

Aus Fig. 2 ist die Konstruktion der Haltevorrichtung mit Halteklaue 10 und Rollelement 8 zur Abstützung am inneren Wannenrand ersichtlich. Eine Zugfeder 10a sorgt für die Anlage der Gegenstützlagerung 9 am äusseren Wannenrand. Ferner ist aus Fig. 2 der Aufbau der Stützlagerung 6 am unteren Ende des Stützteils 2 ersichtlich. Das Rollelement 6b dieser Lagerung kann infolge der mit einer Verzahnung 6a der Unterseite des Stützteils 2 befestigten Traglasche 6a in Richtung quer zur äusseren Wannenoberfläche verschoben werden. Dazu braucht nur eine federnde Anpressung der Verzahnung, für die z. B. ein Haltebolzen 6d mit Anpress-Federring oder dgl. vorgesehen ist, von Hand gelüftet zu werden. Auf diese Weise ergibt sich die bereits erwähnte Vertikaljustierung des Stützteils 2.

Fig. 3 zeigt für die Auflagerung des Tragteils am Wannenrand die Anordnung von zwei in Längsrichtung des Wannenrandes mit gegenseitigem Abstand vorgesehenen Rollen 7a mit ihren quer zum Wannenrand gerichteten Achsen Yᵢ. Die Halteklaue 10 mit ihrer Schwenkachse X - X ist in der aus Fig. 3 ersichtlichen Weise zwischen den Rollen 7a angeordnet, wodurch sich eine verbesserte Führungsstabilität beim Verschieben des Ansatzmöbels ergibt. Hierzu können zweckmässig auch die in Fig. 1a angedeuteten Gegenstütz-Lagerelemente 9 in gleicher Weise wie die Rollen 7a mit gegenseitigem Abstand beiderseits der Halteklaue 10 angeordnet werden.

In Fig. 4a und 4b ist eine andere Ausführung der Haltevorrichtung zur Sicherung des Tragteils 3 am Wannenrand 21 angedeutet. Die Halteklaue 11 - auch hier mit einem Rollelement 8 zur reibungsarmen Abstützung am inneren Wannenrand versehen - weist anstelle einer Schwenklagerung einen dünnwandigen, elastisch biegsamen Abschnitt 11a auf. Dies bedeutet einen verminderten Bau- und Herstellungaufwand. Ausserdem ist für die Querverstellung zum Wannenrand zwecks Anpassung an unterschiedliche Randdicken ein Haltesteg 11 b am einstückigen Klauenkörper angeformt. Dieser Haltesteg kann in der aus Fig. 4b ersichtlichen Weise an je ein Paar von elastisch nachgiebigen Aufnahmeschlitzen zweier mit gegenseitigem Abstand parallel zueinander angeordneter Schlitzleisten 11c eingesetzt und damit in unterschiedliche Abstände zur Innenfläche 4 des Stützteils 2 bzw. zur Gegenstütz-Lagerung 9 eingestellt werden. Der biegsame Abschnitt 11a des Klauenkörpers sorgt dabei für die erforderliche Anpressung des Möbelkörpers gegen den Wannenrand.

Anhand der Darstellung in Fig. 1c ist noch auf eine besonders vorteilhafte Schwenklagerungskonstruktion für das Ablagefach 34 im Tragteil 3 hinzuweisen. Hiernach sind an beiden Seitenenden dieses als Schwenklade ausgebildeten Ablagefaches wahlweise in entsprechende Lagerausnehmungen des Möbelkörpers einsetzbare bzw. herausnehmbare, vertikal angeordnete Schwenkachskörper Z, und Z₂ vorgesehen. Auf diese Weise kann die Ausschwenkrichtung der jeweiligen Benützungslage angepasst werden. Das Einsetzen beider Achskörper stellt ferner eine einfache Schliessverriegelung der Schwenklade dar.

In den Fig. 5 bis 7 sind verschiedene Gesamtkonstruktionen von Ansatzmöbeln nach Art von Fig. 1 mit stützendem Teil 2 und tragendem Teil 3 dargestellt.

Bei der Ausführung nach Fig. 5 sind im Bereich der inneren Stirnfläche und der vorderen Seitenfläche des Tragteils bzw. des Stützteils etagenartig angeordnete Schubladen 51, 52, 54 vorgesehen, während der obere Abschluss des Möbelkörpers 1b durch eine umrandete Ablagefläche 53 gebildet ist.

Der Möbelkörper 1c nach Fig. 6 weist neben einem oberen Ablagefach 63 eine über dem Wannenrand angeordnete und in dessen Längsrichtung horizontal ausziehbare Schublade 61 sowie eine Schwenklade 62 mit horizontaler Schwenkachse auf, die in der Gebrauchslage über dem Wanneninnenraum durch Zugglieder 62a gefesselt ist.

Bei dem Möbelkörper 1f nach Fig. 7 sind am Tragteil 3, dessen oberer Abschluss wieder durch ein umrandetes Ablagefach 83 gebildet ist, um eine gemeinsame, vertikale Schwenkachse Z₃ bewegliche Schwenkladen 81 vorgesehen. Diese etagenartige Anordnung von Schwenkladen ermöglicht eine Vielzahl von Einstellungen für unterschiedliche Benützungsfälle und bietet bei geringem Platzbedarf im eingeschwenkten Zustand eine grosse verfügbare Gesamt-Ablagefläche.

## Patentansprüche

1. Ansatzmöbel für Badewannen in Form eines über den Rand (21) der Badewanne (20) abgewinkelten Möbelkörpers mit einem sich im wesentlichen in Vertikalrichtung erstreckenden und sich in Horizontalrichtung an der Aussenwand der Badewanne abstützenden Teil (2) des Möbelkörpers und mit einem in Horizontalrichtung über diesen Teil (2) und über den Badewannenrand (21) verlaufenden und zur vertikalen Aufstützung an der Oberkante (21a) des Badewannenrandes ausgebildeten, tragenden Teil (3) des Möbelkörpers, wobei der stützende Teil (2) des Möbelkörpers mit mindestens einem nach der Aussenseite der Badewanne gerichteten, offenen Aufnahmefach (33) versehen ist, dadurch gekennzeichnet, dass im Bereich der gegen die Innenseite der Badewanne (20) zu und über die Obserkante (21a) des Badewannenrandes (21) hinaus gerichteten, inneren Stirnfläche des tragenden Teils (3) des Möbelkörpers, wenigstens eine Schub- oder Schwenklade (34, 51, 52, 61, 81) mit in einer Horizontalebene verlaufenden Schub- bzw. Schwenkbahn und auf der Oberseite des tragenden Teils (3) eine Ablagefläche (31, 53, 63, 83) mit umlaufendem Rand (31a) angeordnet ist.

2. Ansatzmöbel nach Anspruch 1, dadurch gekennzeichnet, dass im Bereich der äusseren Stirnfläche und/oder mindestens einer Seitenfläche des stützenden Teils (2) des Möbelkörpers wenigstens eine Schub- oder Schwenklade (54) mit in einer Horizontalebene verlaufender Schub- bzw. Schwenkbahn angeordnet ist.

3. Ansatzmöbel nach Anspruch 1, gekennzeichnet durch eine Mehrzahl von etagenartig übereinanderliegend angeordneten Schwenkladen (81) mit gemeinsamer, vertikaler Schwenkachse (Z₃).

4. Ansatzmöbel nach Anspruch 1, gekennzeichnet durch mindestens eine im Bereich des tragenden Teils (3) des Möbelkörpers angeordnete Schwenklade (62) mit horizontaler Schwenkachse.

5. Ansatzmöbel nach einem der Ansprüche 1-4, dadurch gekennzeichnet, dass an der Unterseite (5) des tragenden Teils (3) des Möbelkörpers mindestens ein zur Auflage an der Badewanne vorgesehenes Roll- oder Gleitelement (7) angeordnet ist.

6. Ansatzmöbel nach Anspruch 5, dadurch gekennzeichnet, dass am tragenden Teil (3) des Möbelkörpers, in gegenseitigem Abstand in Längsrichtung eines Kanten- oder Randabschnittes (21) der Badewanne (20), mindestens zwei Roll- oder Gleitelemente (7a) angeordnet sind.

7. Ansatzmöbel nach einem der Ansprüche 1-6, dadurch gekennzeichnet, dass am tragenden Teil (3) des Möbelkörpers ein klauenartiges, zum Hintergreifen eines Kanten- oder Randabschnittes (21) der Badewanne (20) vorgesehenes, vorzugsweise mit einem Roll- oder Gleitstutzlager 8 versehenes Halteorgan (10, 11) angeordnet ist, wobei das klauenartige Halteorgan in Richtung gegen eine Innenfläche (4) des stützenden Teils (2) des Möbelkörpers federnd vorgespannt ist.

8. Ansatzmöbel nach Anspruch 7, dadurch gekennzeichnet, dass das Halteorgan (10) an der Unterseite (5) des tragenden Teils (3) des Möbelkörpers angeordnet ist.

## Claims

1. Additional furniture for bath tubs, comprising a furniture body cantilevering over the wall (21) of the bath tub (20) and a supporting part (2) that extends essentially in vertical direction and is horizontally supported on the outer wall of the bath tub, furthermore a carrier part (3) running above the bath tub wall (21) and arranged to be supported in the vertical direction on the upper edge (21a) of the bath tub wall, said supporting part (2) being provided with at least one open shelf (33) that faces away from the bath tub, characterized in that at least one slide shelf or pivot shelf (34, 51, 52, 61, 81) having a slide or curved guideway, respectively, disposed in the horizontal plane is provided in the zone of the inner face of the carrier part (3) which faces toward the inside of the bath tub (20) and protrudes past the upper edge (21a) of the bath tub wall (21), the top of the carrier part (3) being provided with a rest surface (31, 53, 63, 83) surrounded by a contour edge (31a).

2. Additional furniture as claimed in claim 1, characterized in that at least one slide or pivot shelf (54) having a guide or curved guideway, respectively, in the horizontal plane is disposed in the zone of the outer front surface and/or at least one side surface of the support part (2).

3. Additional furniture as claimed in claim 1, characterized by a number of pivot shelves (81) disposed floorlike above one another with a common vertical axis (Z₃).

4. Additional furniture as claimed in claim 1, characterized by at least one pivot shelf (62) in the zone of the carrier part (3) of the furniture body with a horizontal pivot axis.

5. Additional furniture as claimed in one of the claims 1 to 4, characterized in that at least one rolling or sliding element (7) is provided on the bottom side (5) of the carrier part (3) of the furniture body and arranged to bear against the bath tub.

6. Additional furniture as claimed in claim 5, characterized in that at least two rolling or sliding elements (7a) spaced from one another are arranged on the carrier part (3) of the furniture body in the longitudinal direction of a section of the edge or the wall (21) of the bath tub (20).

7. Additional furniture as claimed in one of the claims 1 to 6, characterized in that a claw-like holding element (10, 11) preferably comprising a roller or slider support bearing (8) is arranged for gripping the back of a section of the edge or the wall (21) of the bath tube (20), said claw-like holding element being spring-loaded against an inner surface (4) of the support part (2) of the furniture body.

8. Additional furniture as claimed in claim 7, characterized in that the holding element (10) is disposed on the lower surface (5) of the carrier part (3) of the furniture body.

## Revendications

1. Meuble d'appoint pour baignoire, en forme de corps de meuble, appuyé par un décalage angulaire sur le bord (21) de la baignoire (20), comprenant une partie d'appui (2) du meuble, s'étendant en direction verticale et s'appuyant en direction horizontale contre le bord extérieur de la baignoire, et une partie de supprt (3) du meuble, s'étendant en direction horizontale au-dessus de la partie d'appui (2) et au-dessus du bord (21) de la baignoire, et constituée pour un appui vertical sur le bord supérieur (21a) de la baignoire, la partie d'appui (2) du corps de meuble étant pourvue d'au moins un compartiment de réception (33) ouvert dirigé vers le bord supérieur de la baignoire, meuble caractérisé en ce que, dans la zone de la surface frontale intérieure de la partie de support (3) du meuble, dirigée vers l'intérieur de la baignoire et au-dessus de l'arête supérieure (21a) du bord de baignoire (21), est disposé au moins un tiroir coulissant ou basculant (34, 51, 52, 61, 81), avec une glissière horizontale de glissement ou de pivotement, et, sur la partie de support (3) du meuble est prévue une surface pour le dépôt d'objets (31, 53, 63, 83), pourvue d'un bord d'entourage.

2. Meuble d'appoint suivant la revendication 1, caractérisé en ce que, dans la zone de la face frontale extérieure et/ou d'au moins une face latérale de la partie d'appui (2) du meuble est disposé au moins un tiroir coulissant ou basculant (54) avec une voie de glissement ou de pivotement s'étendant dans un plan horizontal.

3. Meuble d'appoint suivant la revendication 1, caractérisé par plusieurs tiroirs pivotants superposés de manière étagée (81) avec un arbre de pivotement commun vertical (Z₃).

4. Meuble d'appoint suivant la revendication 1, caractérisé par au moins un tiroir basculant (62) à axe de pivotement horizontal disposé dans la partie de support (3) du corps de meuble.

5. Meuble d'appoint suivant l'une quelconque des revendications 1 à 4, caractérisé en ce que sur la face inférieure (5) de la partie de support (3) du corps de meuble est disposé au moins un élément de roulement ou de glissement prévu pour application contre la baignoire.

6. Meuble d'appoint suivant la revendication 5, caractérisé en ce que, sur la partie de support (3) du corps de meuble, sont prévus au moins deux éléments de roulement ou de glissement (7a) espacés entre eux en direction longitudinale d'une arête ou d'un bord (21) de la baignoire (20).

7. Meuble d'appoint suivant l'une quelconque des revendications 1 à 6, caractérisé en ce que sur la partie de support (3) du corps de meuble est disposé un organe de maintien (10, 11) en forme de griffe prévu pour s'accrocher derrière une arête ou un bord (21) de la baignoire (20) et pourvu, de préférence, d'un palier d'appui à roulement ou à glissement, cet organe de maintien en forme de griffe étant bloqué élastiquement en direction d'une surface intérieure (4) de la partie d'appui (2) du corps de meuble.

8. Meuble d'appoint suivant la revendication 7, caractérisé en ce que l'organe de maintien (10) est disposé sur la face inférieure (5) de la partie de support (3) du corps de meuble.
